# EUROPÄISCHE PATENTSCHRIFT

(11) **EP 0 319 780 B1**
(45) Veröffentlichungstag und Bekanntmachung des Hinweises auf die Patenterteilung: **07.04.1993**
(21) Anmeldenummer: 88119533.3
(22) Anmeldetag: 24.11.1988
(51) Int. Cl.: A45D 1/02

(54) **Gerät für den persönlichen Bedarf**
Apparatus for personal use
Appareil à usage personnel

(30) Priorität: 05.12.1987 DE 3741293
(43) Veröffentlichungstag der Anmeldung: 14.06.1989
(73) Patentinhaber: Braun Aktiengesellschaft, Frankfurt am Main (DE)
(72) Erfinder: Ebner, Richard, D-6273 Waldems 4 (DE); Haas, Michael, D-6242 Kronberg (Ts.) (DE); Hildebrand, Gerhard, D-6374 Steinbach (DE); Manthey, Joachim, D-6272 Niedernhausen (DE); Öffinger, Karl, D-6370 Oberursel (DE); Schäfer, Walter, D-6000 Frankfurt am Main (DE); Seidel, Günther, D-6000 Frankfurt am Main (DE); Urban, Horst, D-6233 Kelkheim (DE); Milutzki, Udo, D-6082 Mörfelden-Walldorf (DE)

(56) Entgegenhaltungen:
- DE-A- 3 202 720
- US-A- 4 416 298

## Beschreibung

Die Erfindung bezieht sich auf einen Gasbehälter für ein Gerät des persönlichen Bedarfs mit einer Vorrichtung zum Aufheizen oder zur Erzeugung einer Flamme mittels Flüssiggas, mit einem im Gasbehälter vorgesehenen Transportmittel, welches das Gas zu einem Verdampfungselement transportiert.

Es ist bereits ein derartiger Gasbehälter für einen Lockenstab bekannt (US-PS 4 416 298), der mit einer Aufheizvorrichtung ausgerüstet ist, die mittels eines in dem Gasbehälter vorgesehenen Flüssiggases betrieben wird. In dem Flüssigkeitsbehälter befinden sich als Transportmittel mehrere poröse bzw. faserige Saugelemente, die flüssiges Gas aufsaugen und es zu einem Docht leiten, auch wenn der Tank nur teilweise mit flüssigem Gas gefüllt ist. Der Docht ist in einer speziellen Halterung aufgenommen und steht über eine Verdampfungseinrichtung und Ventilvorrichtung mit einem Brennelement in Verbindung. Die Verwendung derartiger Saugscheiben ist aufgrund der montagetechnischen Probleme und der Verschmutzung durch mechanischen Abrieb und lösliche Stoffe sehr aufwendig und teuer.

Demgegenüber liegt der Erfindung die Aufgabe zugrunde, das Transportmittel einfacher und kostengünstiger herzustellen und so zu verbessern, daß eine einfache Handhabung bei der Montage möglich ist.

Diese Aufgabe ist durch die im kennzeichnenden Teil der Ansprüche 1 bzw. 10 aufgeführten Merkmale gelöst. Das Transportmittel ist in eine Scheibe integriert, die gleichzeitig zur Aufnahme eines Dochtes dient. Dadurch findet ein problemloser, füllstands- und lageunabhängiger, direkter Transport des Flüssiggases statt. Das Transportelement läßt sich durch diese Integration wesentlich kostengünstiger herstellen. Ist kein Docht vorhanden, so kann das Transportmittel den Transport des Flüssiggases auch direkt zum Verdampfungselement übernehmen. Das Transportmittel kann dabei in vorteilhafter Weise fest mit der Scheibe verbunden sein oder das Transportmittel und die Scheibe können einteilig aus einem einzigen festen Werkstoff hergestellt sein. In diesem Fall ist in vorteilhafter Weise gemäß Anspruch 2 mindestens eine der Oberflächen mit Kapillaren ausgestattet, die das Flüssiggas bei horizontal verlaufendem Gasbehälter zu dem mittig angeordneten Docht oder zum Verdampfungselement direkt leiten, auch wenn der Gasbehälter nur noch sehr wenig Flüssiggas enthält. Dabei wird man die Oberfläche mit Kapillaren versehen, die möglichst in jeder Lage des Gerätes und bei jedem Füllstand des Tanks an irgendeiner Stelle mit Flüssiggas benetzt ist.

Die Kapillare können lediglich an einer Oberfläche des Saugelementes bzw. des Tragelementes oder an den beiden parallel zueinander verlaufenden, sich quer zur Längsachse des Gerätes erstreckenden Oberflächen vorgesehen werden.

Die Kapillare können sich gemäß Anspruch 3 von dem konzentrisch im Gehäuse des Gerätes bzw. des Gasbehälters angeordneten Docht radial nach außen erstrecken und bis zur Wand des Gasbehälters reichen, so daß bei liegendem Gasbehälter auch der restliche Brennstoff über die Kapillare zum Docht geleitet werden kann.

In weiterer Ausgestaltung der Erfindung ist es ferner vorteilhaft, daß die einzelnen Transportmittel gemäß Anspruch 5 durch Erhebungen, Vorsprünge bzw. Noppen oder zylinderförmige Zapfen gebildet werden. Dabei sind die einzelnen Erhebungen bzw. Vorsprünge derart dicht nebeneinander angeordnet, daß sie kapillarförmige Kanäle bilden, die die gleiche Funktion übernehmen wie gradlinig verlaufende Kapillare. Ist die Trägerscheibe relativ dick ausgebildet, so können auch Kapillarbohrungen in der Scheibe vorgesehen werden, die den Transport des flüssigen Gases übernehmen.

In vorteilhafter Weise lassen sich die Kapillare auch dadurch bilden, daß zwei Scheiben derart dicht nebeneinander angeordnet sind, daß der zwischen den Oberflächen der beiden sich gegenüberliegenden Scheiben gebildete Zwischenraum ein oder mehrere Kapillare bildet.

Um beispielsweise den Docht an mehreren Stellen mit flüssigem Gas zu versorgen oder auch um auf einen Docht ganz verzichten zu können, können auch direkt in den Innenwandungen des Gasbehälters Kapillare vorgesehen werden. Dabei kann das Transportmittel dann in einen Innenboden (oder in beide) des Gasbehälters integriert sein und zahlreiche, sich radial nach außen erstreckende Kapillare aufweisen, die das Flüssiggas mittel- oder unmittelbar zum Verdampfungselement oder zur Vorrichtung zum Aufheizen oder Erzeugen einer Flamme leiten. Auf diese Weise wird mit geringem baulichen Aufwand auf einfache Weise der Flüssiggastransport gewährleistet, da das Flüssiggas an den im Gasbehälter vorgesehenen Kapillaren entlang transportiert wird, bis es über eine Auslaßöffnung in den Brennraum bzw. Heizraum gelangt. Somit kann auf einen Docht, der normalerweise zur Flüssiggasversorgung dient, verzichtet werden, so daß eine erhebliche Einsparung erzielt wird. Die Kapillare können in beiden Böden des Gasbehälters vorgesehen sein. Ferner ist es möglich, die Kapillare auch an den Innenoberflächen der Wandteile vorzusehen, so daß bei liegendem Gasbehälter ebenfalls eine einwandfreie Versorgung der quer verlaufenden, in den Böden vorgesehenen Kapillaren und somit der Gastransport zum Heizraum bzw. Brennraum gewährleistet wird.

Die Scheibe kann aus Verbundmaterial ausgebildet sein, wobei das eine Teil der Scheibe als tragendes Element dient, während das andere, das Transportmittel bildende Teil der Scheibe aus einem porösen Werkstoff besteht, der zahlreiche Kapillare beinhaltet, die zum Transport des Flüssiggases dienen.

In weiterer Ausgestaltung der Erfindung ist es vorteilhaft, das Transportmittel zwischen zwei Scheiben auszubilden.

Die Montage des Transportmittels bzw. der Scheibe läßt sich dadurch vereinfachen, daß das Transportmittel vor Montage des Dochtes in den Gasbehälter auf den Docht aufgeschoben wird, so daß beide Teile gemeinsam im Gasbehälter montiert werden können.

Die erfinderischen Kapillarelemente haben gegenüber den bisherigen porösen oder faserigen Saugelementen den erheblichen Vorteil der einfacheren Montage und der höheren Sicherheit gegen Bildung von Verunreinigungen.

Im folgenden wird die Erfindung anhand von mehreren Ausführungswegen darstellenden Zeichnungen näher erläutert.

### Es zeigen:

- Fig. 1: eine Schnittdarstellung eines Lockenstabes mit einem Gasbehälter zur Aufnahme von Flüssiggas, in dem ein Docht mittels Scheiben abgestützt ist;
- Fig. 2: eine Flüssiggas aufnehmende Kartusche mit einem Docht zum Einsatz, z.B. in einen Lockenstab, der mittels einer Scheibe in der Kartusche abgestützt ist;
- Fig. 3: eine Schnittdarstellung eines weiteren Ausführungsbeispieles einer derartigen Kartusche, in deren Boden bzw. Wandungen zahlreiche, sich radial erstreckende Kapillare vorgesehen sind;
- Fig. 4: eine Schnittdarstellung entlang der Linie 3-3 gemäß Fig. 3;
- Fig. 5: ein weiteres Ausführungsbeispiel einer Scheibe, in die ein Transportmittel integriert ist, wobei die einzelnen Kapillare an der Oberfläche der Scheibe vorgesehen sind;
- Fig. 6: eine Seitenansicht gemäß Fig. 5;
- Fig. 7: ein weiteres Ausführungsbeispiel eines Transportmittels mit an der Oberfläche vorgesehenen, dicht nebeneinanderliegenden Vorsprüngen;
- Fig. 8: eine Seitenansicht gemäß Fig. 7;
- Fig. 9 - 11: mit Abstand zueinander angeordnete Scheiben, zwischen denen Kapillare vorgesehen sind.

In der Zeichnung ist mit 10 ein Lockenstab bezeichnet, der aus einem beheizbaren Rohr 12 z.B. zum Aufdrehen von Locken und einem mit Flüssiggas gefüllten Griffteil 14 besteht; an seinem rechten Ende ist ein Füllventil 16 zum Nachfüllen mit Flüssiggas vorgesehen.

Im Griffteil 14, der zur Aufnahme des Flüssiggases dient, ist konzentrisch ein Docht 40 angeordnet, der in einer mit dem Griffteil verbundenen Halterung 20 aufgenommen ist und über eine Tragscheibe 62 im Inneren des Griffteils 14 abgestützt ist. In die Tragscheibe 62 ist ein Transportmittel 22 integriert; darüber gelangt das Flüssiggas zum Docht 40 und über ein in Fig. 2 dargestelltes Verdampfungselement 26 zu einer Vorrichtung zur Aufheizung eines Heizelementes 28.

In Fig. 2 ist ein weiteres Ausführungsbeispiel dargestellt. Es handelt sich um eine Kartusche, beispielsweise zum Einsetzen in einen Lockenstab bzw. in ein anderes Arbeitsgerät, mit einer Vorrichtung zum Aufheizen oder zur Erzeugung einer Flamme. Die Kartusche ist ein zylindrischer Gasbehälter 31, der in das eigentliche Gerät eingeschoben und z.B. über ein Ventil angekoppelt werden kann. Der Einfachheit halber ist lediglich der linke Teil des Gasbehälters 31 in Fig. 2 veranschaulicht. In dem Gasbehälter 31 sitzt eine Tragscheibe 63 mit darin integriertem Transportmittel 23, die sich an den Innenseiten 32 des Gasbehälters 31 abstützt. Das scheibenförmige Transportmittel 23 ist mit Bohrungen 34 versehen, so daß das Flüssiggas sich gleichmäßig im Gasbehälter 31 verteilen kann. Das scheibenförmige Transportmittel 23 weist eine konzentrisch zur Längsmittelachse des Lockenstabes bzw. des Griffteiles verlaufende Bohrung 38 auf, in der ein Docht 40 aufgenommen ist. Der Docht 40 erstreckt sich, wie z.B. auch aus Fig. 1 hervorgeht, über die gesamte Länge des Gasbehälters 30 bzw. 31 und endet in der Halterung 20 bzw. 21.

In einer in der Halterung 20 bzw. 21 vorgesehenen, zentrischen Bohrung befindet sich das Verdampfungselement 26, über das das Flüssiggas verdampft und einem Heizelement oder einer Vorrichtung zur Erzeugung einer Flamme zugeführt wird.

Das scheibenförmige Transportmittel 22, 23 kann beispielsweise aus einem vliesartigen Stoff bestehen, durch dessen Kapillarwirkung das Flüssiggas auch dann dem Docht 40 zugeführt wird, wenn das Arbeitsgerät beispielsweise die in Fig. 1 dargestellte horizontale Lage annimmt und lediglich das untere Drittel des Gasbehälters 30, 31 mit Flüssiggas gefüllt ist. Anstelle des in Fig. 2 dargestellten scheibenförmigen Transportmittels 23 kann das Transportmittel gemäß Fig. 5 und 6 aus einem Ring 43 mit speichenartig angeordneten Streben 44 gebildet sein. Das scheibenförmige Transportmittel 24 besteht insgesamt aus einem Kunststoff. In den beiden gegenüberliegenden Oberflächen 46 bzw. 48 der Streben 44 befinden sich radial erstreckende Kapillare 50, die zur Bohrung 38 zur Aufnahme des Dochtes 40 zusammenlaufen. Die äußeren Enden der Kapillare 50 erstrecken sich bis zur Innenseite 32 des Gasbehälters 31.

In Fig. 2 ist der Gasbehälter 31 beiderseits durch einen Boden 70 begrenzt. In der Zeichnung gemäß Fig. 2 ist lediglich der linke Boden 70 des Gasbehälters 31 dargestellt. Auf der Innenoberfläche des Bodens 70 (s. Fig. 2) oder (s. Fig. 3) auf in den Innenraum hineinragenden, am Boden 71 angeformten Rippen 72 können zahlreiche, sich radial erstreckende Kapillare 50 vorgesehen sein, die sich - wie aus Fig. 4 hervorgeht - von der Innenseite 32 des Gasbehälters 33 zum Zentrum des Bodens 70, 71 bzw. der Rippen 72 erstrecken. Darüber hinaus ist es auch möglich, Kapillare 50 im Längs-Wandteil des Gasbehälters vorzusehen und diese mit den Kapillaren 50 in den Rippen 72 des Gasbehälters 33 zu verbinden. Auf diese Weise wird auch bei liegendem Gasbehälter der Flüssiggastransport zu einer im Boden 70, 71 vorgesehenen Öffnung und somit zu einem Verdampfungselement 42 gewährleistet. Selbstverständlich brauchen die Kapillare nicht auf der Boden- oder Rippenoberfläche angeordnet zu werden; sie können auch in die Wandungen z.B. als Bohrungen integriert sein.

Die im linken Boden vorgesehenen Kapillare 50 können auch in dem (in der Zeichnung nicht dargestellten) rechten Boden des Gasbehälters 33 vorgesehen sein.

Zur Transportunterstützung des Flüssiggases kann anliegend am Verdampferelement 42 in Verbindung zu den Kapillarkanälen 50 ein Filterelement 74 vorgesehen werden (s. Fig. 3), das dann etwa die Funktion des Dochtes 40 übernimmt und gleichzeitig eine Reinigungsfunktion ausübt.

Anstelle des in Fig. 5 dargestellten radförmigen Tragteiles 24 kann gemäß Fig. 7 und 8 das Transportmittel 25 aus einer kreisrunden Scheibe bestehen, an deren Oberfläche zahlreiche, dicht nebeneinander angeordnete Vorsprünge bzw. Noppen 60 vorgesehen sind, die aufgrund ihrer engen Anordnung kapillarförmige Kanäle an der Oberfläche bilden und somit den Flüssiggastransport garantieren. Die Noppen 60 können auf beiden Oberflächen vorgesehen sein. Das Transportmittel 25 dient ebenfalls zur konzentrischen Aufnahme des Dochtes 40.

Im Ausführungsbeispiel gemäß Fig. 9 sind zwei Tragscheiben 63 und 64 derart dicht nebeneinander angeordnet, daß der zwischen ihnen gebildete Zwischenraum ein oder mehrere Kapillare 52 bildet. Gemäß Fig. 10 können in dem in Figur 9 beschriebenen Zwischenraum Abstandshalter 66 vorgesehen sein, die den Mindestzwischenraum zwischen den beiden Tragscheiben 63 und 64 gewährleisten.

Gemäß Fig. 11 kann in den Zwischenraum außerdem ein Vlies 68 vorgesehen sein, das aufgrund seiner Kapillarwirkung die beschriebenen Kapillarkanäle ersetzt.

## Patentansprüche

1. Gasbehälter (30, 31, 33) für ein Gerät des persönlichen Bedarfs mit einer Vorrichtung zum Aufheizen oder zur Erzeugung einer Flamme mittels Flüssiggas, mit einem im Gasbehälter (30, 31, 33) vorgesehenen Transportmittel (22), welches das Gas zu einem Verdampfungselement (26, 42) transportiert, dadurch gekennzeichnet, daß das Transportmittel (22, 23, 24, 25) Bestandteil einer mindestens eine Kapillare (50, 52, 60) aufweisenden Tragscheibe (62, 63, 64) ist, die mit einem Docht (40) oder direkt mit dem Verdampfungselement (26, 42) zu dessen Versorgung mit Flüssiggas in Verbindung steht.

2. Gasbehälter nach Anspruch 1, dadurch gekennzeichnet, daß das Transportmittel (22, 23, 24, 25) eine sich zumindest an einer der außenliegenden, insbesondere quer zur Längsachse des Gasbehälters (30, 31) angeordneten Oberflächen erstreckende Kapillare (50, 52, 60) aufweist.

3. Gasbehälter nach Anspruch 1 oder 2, dadurch gekennzeichnet, daß die Kapillare (50) sich von dem im Gasbehälter (30, 31) konzentrisch im Gehäuse des Gerätes angeordneten Docht (40) radial nach außen erstrecken und bis zur Innenseite (32) des Gasbehälters (30, 31) reichen.

4. Gasbehälter nach einem der vorhergehenden Ansprüche, dadurch gekennzeichnet, daß die Kapillare (50) an beiden sich insbesondere quer zur Längsachse des Gasbehälters (30, 31) erstreckenden Oberflächen der Transportmittel (22, 23, 24, 25) vorgesehen sind.

5. Gasbehälter nach einem der vorhergehenden Ansprüche, dadurch gekennzeichnet, daß die Kapillare durch zahlreiche, auf der Oberfläche des Transportmittels (25) vorgesehene, dicht nebeneinanderliegende Vorsprünge bzw. Noppen (60) gebildet sind.

6. Gasbehälter nach einem der vorhergehenden Ansprüche, dadurch gekennzeichnet, daß in dem Transportmittel Kapillarbohrungen vorgesehen sind.

7. Gasbehälter nach einem der vorhergehenden Ansprüche, dadurch gekennzeichnet, daß zumindest zwei Scheiben (63, 64) derart dicht nebeneinanderliegend angeordnet sind, daß der zwischen ihnen verbleibende Zwischenraum eine oder mehrere Kapillare (52) bildet.

8. Gasbehälter nach einem der vorhergehenden Ansprüche, dadurch gekennzeichnet, daß das Transportmittel auf der Oberfläche von Streben (44) einer Scheibe angeordnet ist.

9. Gasbehälter nach einem der vorhergehenden Ansprüche, dadurch gekennzeichnet, daß das Transportmittel zwischen zwei Scheiben (63, 64) angeordnet ist.

10. Gasbehälter (30, 31, 33) für ein Gerät persönlichen Bedarfs nach dem Oberbegriff von Anspruch 1, dadurch gekennzeichnet, daß das Transportmittel durch in die Innenwandung des Gasbehälters (30, 31, 33) integrierte Kapillare (50) gebildet wird.

11. Gasbehälter nach Anspruch 10, dadurch gekennzeichnet, daß das Transportmittel in einen Boden (71) des Gasbehälters (33) integriert ist, in dessen Innenbodenfläche zahlreiche Kapillare (50) angeordnet sind, die sich in etwa vom konzentrisch im Boden angeordneten Docht oder Verdampfungselement (42) radial bis zu den Innenwandungen (32) des Gasbehälters (33) erstrecken.

12. Gasbehälter nach Anspruch 10 oder 11, dadurch gekennzeichnet, daß die Kapillare (50) an in den Gasbehälter (33) hineinragenden, am Boden (71) vorgesehenen Rippen (72) angeordnet sind und sich in etwa von dem ebenfalls konzentrisch im Boden angeordneten Verdampfungselement (42) radial bis zur Wand (32) des Gasbehälters (33) erstrecken.

13. Gasbehälter nach Anspruch 10 oder 11, dadurch gekennzeichnet, daß Kapillare (50) im Seitenwandteil des Gasbehälters (33) angeordnet sind, die mit den Kapillaren im Boden (71, 72) des Gasbehälters (33) in Verbindung stehen.

14. Gasbehälter nach einem der vorhergehenden Ansprüche, dadurch gekennzeichnet, daß ein Filterelement (74) im Übergangsbereich der Kapillare (50) zum Verdampfungselement (42) vorgesehen ist.

## Claims

1. A gas container (30, 31, 33) for an appliance for personal use comprising a heating means or a means for producing a flame using liquefied petroleum gas, with a vehicle (22) provided in the gas container (30, 31, 33) to convey the gas to a vaporization element (26, 42), characterized in that the vehicle (22, 23, 24, 25) forms a constituent part of a supporting disk (62, 63, 64) which includes at least one capillary (50, 52, 60) and is in contact with a wick member (40) or directly with the vaporization element (26, 42) for the purpose of supplying liquefied petroleum gas.

2. The gas container as claimed in claim 1, characterized in that the vehicle (22, 23, 24, 25) includes a capillary (50, 52, 60) extending at least on one of the outer surfaces arranged in particular transversely to the longitudinal axis of the gas container (30, 31).

3. The gas container as claimed in claim 1 or claim 2, characterized in that the capillaries (50) extend radially outwardly from the wick member (40) which is arranged concentrically in the gas container (30, 31) in the housing of the appliance, reaching up to the inside wall (32) of the gas container (30, 31).

4. The gas container as claimed in any one of the preceding claims, characterized in that the capillaries (50) are provided on both surfaces of the vehicles (22, 23, 24, 25), said surfaces extending in particular transversely to the longitudinal axis of the gas container (30, 31).

5. The gas container as claimed in any one of the preceding claims, characterized in that the capillaries are formed by a plurality of projections or knobs (60) closely arranged side by side on the surface of the vehicle (25).

6. The gas container as claimed in any one of the preceding claims, characterized in that capillary bores are provided in the vehicle.

7. The gas container as claimed in any one of the preceding claims, characterized in that at least two disks (63, 64) are arranged side by side in such close relationship that the space remaining therebetween provides one or several capillaries (52).

8. The gas container as claimed in any one of the preceding claims, characterized in that the vehicle is arranged on the surface of bars (44) of a disk.

9. The gas container as claimed in any one of the preceding claims, characterized in that the vehicle is provided between two disks (63, 64).

10. A gas container (30, 31, 33) for an appliance for personal use according to the prior-art portion of claim 1, characterized in that the vehicle is formed by capillaries (50) integrated into the inside wall of the gas container (30, 31, 33).

11. The gas container as claimed in claim 10, characterized in that the vehicle is integrated into a bottom (71) of the gas container (33) having arranged in its inner bottom surface a plurality of capillaries (50) extending approximately radially from the wick member arranged concentrically in the bottom or from the vaporization element (42) up to the inside walls (32) of the gas container (33).

12. The gas container as claimed in claim 10 or claim 11, characterized in that the capillaries (50) are arranged on rib members (72) provided on the bottom (71) and projecting into the gas container (33), said capillaries extending approximately radially from the vaporization element (42) which is likewise concentrically arranged in the bottom, up to the wall (32) of the gas container (33).

13. The gas container as claimed in claim 10 or claim 11, characterized in that capillaries (50) are arranged in the side wall portion of the gas container (33), said capillaries communicating with the capillaries in the bottom (71, 72) of the gas container (33).

14. The gas container as claimed in any one of the preceding claims, characterized in that a filter element (74) is provided in the area of transition between the capillaries (50) and the vaporization element (42).

## Revendications

1. Réservoir à gaz (30, 31, 33) pour un appareil à usage personnel comportant un dispositif de chauffage ou de production d'une flamme au moyen de gaz liquéfié, un moyen de transport (22) qui est prévu dans le réservoir à gaz (30, 31, 33) et qui transporte le gaz à un élément d'évaporation (26, 42), caractérisé par le fait que le moyen de transport (22, 23, 24, 25) fait partie d'un support (62, 63, 64) présentant au moins un conduit capillaire (50, 52, 60), ce support étant en liaison avec une mèche (40) ou étant directement relié à l'élément d'évaporation (26, 42) afin d'alimenter ce dernier avec du gaz liquéfié.

2. Réservoir à gaz selon revendication 1, caractérisé par le fait que le moyen de transport (22, 23, 24, 25) présente un conduit capillaire (50, 52, 60) qui s'étend au moins sur l'une des surfaces extérieures, notamment agencées transversalement à l'axe longitudinal du réservoir à gaz (30, 31).

3. Réservoir à gaz selon revendication 1 ou 2, caractérisé par le fait que le conduit capillaire (50) s'étend radialement vers l'extérieur, depuis la mèche (40) agencée concentriquement dans le réservoir à gaz (30, 31) dans le boîtier de l'appareil, et va jusqu'au côté intérieur (32) du réservoir à gaz (30, 31).

4. Réservoir à gaz selon l'une des revendications précédentes, caractérisé par le fait que le ou les conduits capillaires (50) sont prévus sur les deux surfaces du ou des moyens de transport (22, 23, 24, 25), lesquelles s'étendent notamment transversalement à l'axe longitudinal du réservoir à gaz (30, 31).

5. Réservoir à gaz selon l'une des revendications précédentes, caractérisé par le fait que le ou les conduits capillaires sont constitués par de nombreux reliefs ou boutons (60) étroitement rapprochés les uns des autres, prévus sur la surface du moyen de transport (25).

6. Réservoir à gaz selon l'une des revendications précédentes, caractérisé par le fait que des trous capillaires sont prévus dans le moyen de transport.

7. Réservoir à gaz selon l'une des revendications précédentes, caractérisé par le fait qu'au moins deux plaques ou rondelles (63, 64) sont disposées l'une à côté de l'autre, avec une proximité mutuelle telle que l'intervalle subsistant entre elles forme un ou plusieurs conduits capillaires (52).

8. Réservoir à gaz selon l'une des revendications précédentes, caractérisé par le fait que le moyen de transport est agencé sur la surface de membrures (44) d'une plaque ou rondelle.

9. Réservoir à gaz selon l'une des revendications précédentes, caractérisé par le fait que le moyen de transport est disposé entre deux plaques ou rondelles (63, 64).

10. Réservoir à gaz (30, 31, 33) pour un appareil à usage personnel selon le préambule de la revendication 1, caractérisé par le fait que le moyen de transport est constitué par des conduits capillaires (50) intégrés dans la paroi intérieure du réservoir à gaz (30, 31, 33).

11. Réservoir à gaz selon revendication 10, caractérisé par le fait que le moyen de transport est intégré dans un fond (71) du réservoir à gaz (33), fond dans la surface intérieure duquel sont aménagés de nombreux conduits capillaires (50) qui s'étendent radialement depuis une mèche ou un élément d'évaporation (42) agencé sensiblement concentriquement dans le fond, jusqu'aux parois intérieures (32) du réservoir à gaz (33).

12. Réservoir à gaz selon revendication 10 ou 11, caractérisé par le fait que les conduits capillaires (50) sont agencés sur des ailettes (72) prévues sur le fond (71), faisant saillie dans le réservoir à gaz (33), et s'étendent radialement jusqu'à la paroi (32) du réservoir à gaz (33), cela depuis l'élément d'évaporation (42) qui est également agencé dans le fond de manière sensiblement concentrique.

13. Réservoir à gaz selon revendication 10 ou 11, caractérisé par le fait que des conduits capillaires (50) sont aménagés dans la partie paroi latérale du réservoir à gaz (33) et communiquent avec les conduits capillaires dans le fond (71, 72) du réservoir à gaz (33).

14. Réservoir à gaz selon l'une des revendications précédentes, caractérisé par le fait qu'un élément filtrant (74) est prévu dans la zone de transition des conduits capillaires (50) à l'élément d'évaporation (42).
